# EUROPÄISCHE PATENTSCHRIFT

(11) **EP 1 162 330 B1**
(45) Veröffentlichungstag und Bekanntmachung des Hinweises auf die Patenterteilung: **03.11.2004**
(21) Anmeldenummer: 01890161.1
(22) Anmeldetag: 28.05.2001
(51) Int. Cl.: E04G 21/32

(54) **Auffangvorrichtung für fallende Personen oder Gegenstände**
Device for catching falling persons or objects
Dispositif de réception de personnes ou d'objets tombants

(30) Priorität: 09.06.2000 AT 10072000
(43) Veröffentlichungstag der Anmeldung: 12.12.2001
(73) Patentinhaber: Hasler, Josef, 8811 Scheifling (AT)
(72) Erfinder: Hasler, Josef, 8811 Scheifling (AT)
(74) Vertreter: Sonn & Partner Patentanwälte

(56) Entgegenhaltungen:
- DE-A- 1 578 553
- DE-A- 3 728 282
- FR-A- 2 427 829
- GB-A- 2 228 036
- US-A- 2 821 146

## Beschreibung

Die Erfindung betrifft eine Auffangvorrichtung für fallende Personen oder Gegenstände, insbesondere für Montagearbeiten im Hallenbau, mit zumindest einem Sicherheitselement und an gegenüberliegenden Trägern angeordneten Führungen, welche durch ein offenes Profil gebildet sind, und mit in den Führungen verschiebbar angeordneten Halterungen für die Befestigung des zumindest einen Sicherheitselements, welche Halterungen zumindest eine drehbar gelagerte Rolle od. dgl. aufweisen und wobei das zumindest eine Sicherheitselement mittels der verschiebbaren Halterungen an den Trägern verschoben werden kann, um einen bestimmten Bereich abzusichern.

Bei Arbeiten ab einer gewissen Höhe ist es erforderlich beziehungsweise zweckmäßig, einerseits die mit den Arbeiten beschäftigten Personen oder Gegenstände vor dem Herunterfallen und andererseits unter dem Arbeitsbereich befindliche Personen vor herabfallenden Personen oder Gegenständen zu schützen. Zu diesem Zweck werden derartig gefährdete Bereiche häufig großflächig durch Planen, Netze, Platten od. dgl. abgedeckt. Insbesondere beim Hallenbau befinden sich die Arbeiter in sehr großen Höhen, weshalb Schutzvorrichtungen auch gesetzlich vorgeschrieben sind. Eine Abdeckung der gesamten Halle erfordert dabei aber sehr viel Zeit und eine große Menge an entsprechenden Materialien, wie Planen, Netze oder Platten. Üblicherweise können die erforderlichen Arbeiten zum Einnetzen der Halle nicht von den mit bestimmten Tätigkeiten am Hallenbau beschäftigten Personen, wie z.B. Spengler, durchgeführt werden, sondern müssen spezielle Firmen mit diesen Arbeiten betraut werden. Dies erhöht den Zeit- und Kostenaufwand beim Bauvorhaben.

Die Ausstattung einer Halle mit einem flächendeckenden Gerüst ist ebenfalls sehr zeit-, material- und kostenaufwändig. Darüber hinaus können in den durch die aufgebauten Gerüste verstellten Bereiche gleichzeitig keine Arbeiten verrichtet werden. Ein Gerüst für den Schutz von Arbeitern ist beispielsweise in der GB 2 322 400 A geoffenbart.

Üblich sind auch rollbare Gerüste, welche lediglich einen kleinen Arbeitsbereich der jeweiligen Baustelle abdecken und entsprechend verschoben werden. Derartige rollbare Gerüste weisen jedoch aufgrund ihrer Instabilität Nachteile auf.

Eine Schutzvorrichtung zur Absicherung des Raumes unterhalb einer Montagebrücke gegen das Herabfallen von bei der Montage verwendeten Gegenständen ist beispielsweise aus der DE 44 29 974 A1 bekannt, wobei der Bereich, beispielsweise an einer Autobahnbrücke od. dgl. in welchem die Montagearbeiten durchgeführt werden, mit einem Montagesack umhüllt wird. Darüber hinaus werden alle verwendeten Gegenstände mittels Riemen, Ketten, Schnüren od. dgl. angebunden, wodurch der darunterliegende Bereich vor herabfallenden Gegenständen geschützt wird. Dadurch muss beispielsweise bei Arbeiten an Autobahnbrücken der Verkehr unterhalb der Brücke während der Arbeiten nicht eingestellt werden.

Die GB 2 228 036 A zeigt eine Auffangvorrichtung für fallende Personen oder Gegenstände der gegenständlichen Art, wobei an einer verschiebbar angeordneten Halterung ein Kasten montiert ist, in dem das Sicherheitselement, beispielsweise ein Netz, aufgerollt ist. Zum Abspannen, beispielsweise einer Halle, wird das Netz abgerollt und auf gegenüberliegenden Trägern der Halle befestigt. Durch den an der Halterung befestigten Kasten ist die Belastung auf die Rollen sehr hoch, wodurch ein Verkanten der Halterung gegenüber der Führung wahrscheinlich ist. Zudem ist die beschriebene Sicherheitsvorrichtung sehr aufwändig und daher nur für permanente Installationen geeignet.

Weiters beschreibt die FR 2 427 829 A eine Auffangvorrichtung für fallende Personen oder Gegenstände der gegenständlichen Art, bei der bei Bedarf Sicherheitsnetze über den gesamten Bereich gespannt werden.

Andere Konstruktionen von Sicherheitsvorrichtungen sind in der DE 1 578 553 A sowie der US 2 821 146 A beschrieben.

Insbesondere beim Bau von großen Hallen ist allerdings das Einnetzen der ganzen Halle vor der Durchführung, beispielsweise von Spenglerarbeiten am Dach, nach wie vor üblich. Bei der Befestigung der Netze werden dabei die Dachträger angebohrt, wodurch zusätzlich Arbeiten erforderlich sind und die Festigkeit der Träger reduziert wird. Zum Einnetzen der Hallen ist speziell geschultes Personal erforderlich, weshalb es zu weiteren Kosten und allenfalls zu zeitlichen Verzögerungen beim Bauvorhaben kommt.

Die Aufgabe der vorliegenden Erfindung besteht daher darin, eine Auffangvorrichtung für fallende Personen und Gegenstände der angegebenen Art zu schaffen, welche die erforderliche Sicherheit erfüllt und darüber hinaus rasch, schnell und kostengünstig montiert werden kann. Insbesondere soll die Auffgangvorrichtung von branchenfremdem Personal, wie z.B. Dackdeckern od. dgl., aufbaubar sein. Die Nachteile des Standes der Technik sollen weitestgehend vermieden bzw. reduziert werden.

Gelöst wird die erfindungsgemäße Aufgabe dadurch, dass die zumindest eine Rolle od. dgl. jeder Halterung zumindest teilweise im Inneren des offenen Profils drehbar angeordnet ist und dass jede Halterung eine Feststelleinrichtung aufweist, um ein Verrutschen der Halterung in der jeweiligen gewünschten Position zu vermeiden. Dadurch, dass das Sicherheitselement mittels der verschiebbaren Halterungen an den Trägern verschoben werden kann, ist es ähnlich wie bei rollbaren Gerüsten nur notwendig, einen bestimmten Bereich der Halle abzusichern, in dem die Arbeiten gerade verrichtet werden. Nach Beendigung dieser Arbeiten wird das Sicherheitselement in den nächsten gewünschten Bereich verschoben und dort die Arbeit fortgesetzt. Da somit nur ein kleiner Bereich der jeweiligen Baustelle mit dem Sicherheitselement versehen werden muss, ist dafür nur wenig Material erforderlich, welches rasch an die Baustelle gebracht werden kann und auch von Firmen verschiedener Branchen besessen werden kann. Die Führungen in Form eines offenen Profils mit beispielsweise C-förmigem Querschnitt können auf einem entsprechenden Stahlträger aufgeschweißt werden oder bei der Herstellung eines Stahlbetonbauteils mit diesem mitgegossen werden und gegebenenfalls mit den vorhandenen Stahlelementen im Stahlbetonträger verbunden, beispielsweise verschweißt werden. Durch die Feststelleinrichtung wird ein Verrutschen der Halterungen in der jeweiligen gewünschten Position vermieden, und somit die Sicherheit erhöht.

Vorteilhafterweise ist zumindest eine Sicherheitselement durch ein Netz gebildet. Netze weisen ein gegenüber vollflächigen Planen od. dgl. geringeres Volumen und Gewicht auf. Die Weite der Maschen des Sicherheitsnetzes wird entsprechend den jeweiligen Anforderungen und dem verwendeten Material für das Netz gewählt. Beispielsweise ist eine Maschenweite von 10 cm bei derartigen Sicherheitsnetzen üblich.

Vorteilhafterweise weist das Profil eine von der Öffnung nach innen größer werdende Breite auf. Dies kann durch verschiedene Querschnittsformen des Profils erreicht werden. Dadurch wird gewährleistet, dass die in diesen Profilen verschiebbaren Halterungen der Auffgangvorrichtung nicht herausfallen können und somit ein Sicherheitsrisiko darstellen.

Wenn die Rollen jeder Halterung eine Rille aufweisen, welche einen Teil des die Führung bildenden Profils aufnimmt, kann ein Verschieben quer zur Rollrichtung verhindert werden.

Zur Erzielung der Verschiebbarkeit der Halterungen kann jede Halterung zumindest eine drehbar gelagerte Rolle od. dgl. aufweisen. Die Rollen können zur Erzielung einer höheren Sicherheit so ausgebildet sein, dass eine Auslenkung quer zur Verschiebungsrichtung nicht möglich ist. Beispielsweise kann die Rolle mit einer Rille versehen sein, welche einen Teil der Führung bzw. eines die Führung darstellenden Profils aufnimmt.

Beispielsweise kann eine derartige Feststelleinrichtung einfach durch eine Klemmschraube, vorzugsweise eine Flügelschraube, gebildet sein, über welche die Halterung gegenüber der Führung festgestellt werden kann. An Stelle derartiger Klemmschrauben können auch federunterstütze Klemmvorrichtungen vorgesehen werden.

In besonders einfacher und kostengünstiger Weise ist jede Halterung durch zumindest eine Platte gebildet, an der die Rollen od. dgl. sowie allfällige Feststelleinrichtungen befestigt sind.

Um eine einfache und rasche Befestigung der Sicherheitselemente, wie der Sicherheitsnetze einerseits aber auch anderer Baugruppen zu erzielen, weist jede Platte zumindest ein Loch auf. Die Sicherheitselemente werden vorzugsweise mit Hilfe von Schnappverschlüssen, wie z.B. Karabinern, an der Halterung befestigt. Über die Löcher der Platte können auch Werkzeuge oder Materialien, welche bei den Arbeiten verwendet werden, befestigt und somit vor dem Herabfallen gesichert werden.

Wenn jeweils zwei Platten spiegelbildlich zueinander verbunden werden, beispielsweise miteinander verschraubt werden, so dass die daran befestigten Rollen od. dgl. und allfällige Feststelleinrichtungen nach innen, d.h. zueinander orientiert sind, können derartig hergestellte Halterungen idealerweise bei Stahlträgern mit I-förmigem Querschnitt eingesetzt werden.

Um ein Verrutschen zweier hintereinander angeordneter Halterungen in Verschiebungsrichtung gesehen zu vermeiden, können zwischen zwei Halterungen Abstandshalter vorgesehen werden. Diese Abstandshalter gewährleisten eine ausreichende Spannung der Sicherheitselemente, wie z.B. der Netze, und verhindern darüber hinaus beim Herabfallen einer Person oder eines Gegenstandes ein Verschieben der dieses Sicherheitselement tragenden Halterungen in Richtung zueinander.

Die Abstandshalter können beispielsweise durch eine mit den Halterungen verbundene, beispielsweise verschraubte Stange gebildet sein. Die Stange kann in entsprechenden Löchern der Platten eingehängt oder mit diesen verschraubt werden.

Die Vorteile der Erfindung werden an Hand der Zeichnungen noch weiter erläutert. Darin zeigen:
Fig. 1 eine Auffangvorrichtung gemäß dem Stand der Technik, beispielsweise beim Hallenbau, in perspektivischer Ansicht,
Fig. 2 eine Ausführungsform einer Halterung in Seitenansicht,
Fig. 3 ein Schnittbild durch die Halterung gemäß der Fig. 2 entlang der Schnittlinie III-III,
Fig. 4 ein Schnittbild durch die Halterung gemäß Fig. 2 entlang der Schnittlinie IV-IV,
Fig. 5 ein mit erfindungsgemäßen Führungen ausgestatteter Stahlbetonträger im Querschnitt,
Fig. 6 die Anwendung einer Ausführungsform einer Halterung bei einem Stahlträger mit I-förmigem Querschnitt im Querschnitt gesehen,
Fig. 7 ein die Führung in einem Stahlbetonträger bildendes Profil im Querschnitt in vergrößerter Darstellung, und Fig. 8 die Anwendung einer Ausführungsform der Erfindung zwischen zwei Stahlbetonträgern in perspektivischer Ansicht.

Fig. 1 zeigt die perspektivische Ansicht-von drei Trägern 1, zwischen welchen Sicherheitselemente 2, vorzugsweise Sicherheitsnetze, mit Befestigungsmitteln 3 in Form von Seilen angeordnet sind. Diese Abbildung zeigt die beim Hallenbau übliche Einnetzung des gesamten Hallenbereichs vor den über diesem Bereich durchzuführenden Arbeiten, wie z.B. Spenglerarbeiten beim Dachbau. Nachdem die gesamte Fläche der Halle mit entsprechenden Sicherheitselementen 2 versehen wird, sind dementsprechend viele Sicherheitselemente 2 und Befestigungsmittel 3 für die Anordnung der Auffangvorrichtung erforderlich. Vielfach werden die Träger 1 zur Befestigung der Sicherheitselemente 2 beispielsweise angebohrt, wodurch deren Festigkeitseigenschaften sinken. Der Zeitaufwand für die Montage der Auffangvorrichtung in der gesamten Halle ist sehr hoch. Darüber hinaus müssen die Arbeiten meist von speziellen Firmen durchgeführt werden, welche auch über die Sicherheitselemente 2 und das notwendige Zubehör in entsprechendem Umfang verfügen.

Fig. 2 zeigt eine Ausführungsform einer erfindungsgemäß verschiebbaren Halterung 4, welche durch eine im Wesentlichen ebene Platte 15 gebildet ist, auf der einseitig zwei Rollen 5 über entsprechende Achsen 6 drehbar angeordnet sind. Die Rollen 5 sind durch eine an der Achse 6 aufgeschraubte Mutter 7 vor Herabfallen geschützt. Die Achse 6 ist wiederum mit einer Mutter 7 an der Platte 15 befestigt. Die Rollen 5 können mit einer Rille ausgebildet sein, welche einen Teil des die Führung 11 bildenden Profils 16 aufnimmt und somit ein Verschieben quer zur Rollrichtung verhindert. Zur Fixierung der Halterung 4 vor einer Verschiebung in der Führung 11 kann eine Klemmschraube 8, vorzugsweise eine von Hand aus leicht bedienbare Flügelschraube, angeordnet sein, welche eine Klemmung in der Führung 11 oder in dem, die Führung 11 bildenden Profil 16 hervorruft. In der Platte 15 sind Löcher 9, 10 vorgesehen, welche zur Befestigung des Sicherheitselements 2 einerseits und zur Befestigung bzw. Verbindung mit anderen Elementen dienen können. Die Befestigung des Sicherheitselements 2 erfolgt vorzugsweise mit Karabinern oder karabinerähnlichen Bauteilen (nicht dargestellt).

Fig. 5 zeigt eine Variante eines Trägers 1 in Gestalt eines Stahlbetonträgers im Querschnitt, welcher mit mehreren Führungen 11 ausgestattet ist, die von der Öffnung nach innen größer werdenden Querschnitt aufweisen, so dass ein Herausfallen der verschiebbaren Halterungen 4 nicht möglich ist. Die Führungen 11 können beim Herstellen des Stahlbetonträgers 1 durch Gießen bereits in der Form vorgesehen werden oder nachträglich durch entsprechende Werkzeuge eingebracht werden. Führungen 11 in den Trägern 1 können darüber hinaus für weitere Anwendung, wie beispielsweise Kabelkanäle, die Befestigung von Beleuchtungskörpern, Lüftern od. dgl. nach den Arbeiten an der Halle genutzt werden. Vorteilhafterweise sind die Führungen 11 durch entsprechende Profile 16 gebildet, welche vorzugsweise aus Metall bestehen. Diese ermöglichen ein leichteres Abrollen der Rollen 5 der Halterungen 4. Die Profile 16 weisen eine von der Öffnung nach innen größer werdende Breite auf, so dass die Rollen 5 oder Gleitblöcke der Halterung 4 nicht quer zur Verschiebungsrichtung vom Träger 1 verschoben werden können. Im Falle der Ausbildung des Profils 16 aus Metall kann dieses mit einem entsprechenden Stahlträger 1 durch Schweißung verbunden werden oder mit den entsprechenden Stahlverstärkungen in einem Stahlbetonträger 1 ebenfalls durch Verschweißung verbunden werden (Fig. 7).

Fig. 6 zeigt die Anwendung einer weiteren Ausführungsform der Erfindung bei einem Stahlträger 1 mit I-förmigem Querschnitt. Dabei sind zwei Halterungen 4 entsprechend Fig. 2 bis 4 spiegelbildlich miteinander über eine Gewindestange 12 od. dgl. verbunden, welche mit Hilfe von Muttern, insbesondere Flügelmuttern 13, miteinander verbunden sind. Somit resultiert eine Halterung 4, welche in einfacher Weise auf einen derartig ausgebildeten Stahlträger 1 aufgeschoben werden kann und eine Befestigung von Sicherheitselementen 2 zwischen zwei Trägern 1 ermöglicht. Die Verbindung zwischen den Platten 15 kann auch durch andere Mittel erfolgen. Beispielsweise können die Platten 15 über Spindeln mit gegenläufigen Gewinden und entsprechenden Muttern oder Kurbeln miteinander verbunden werden, sodass die Halterung 4 rasch und einfach an unterschiedliche Weiten entsprechend der jeweiligen Träger 1 angepasst werden kann. Ebenso kann eine derartige Halterung 4 auch aus einem U-profilförmigen Teil bestehen, wobei die Rollen 5 oder Gleitblöcke entfernbar angeordnet sind, so dass ein Aufschieben der Halterung 4 auf den Träger 1 von unten möglich ist.

Fig. 8 zeigt eine Anordnung einer erfindungsgemäßen Auffangvorrichtung zwischen zwei Stahlbetonträgern 1, wobei auf jedem Träger 1 in einer entsprechenden Führung 11 zwei Halterungen 4 verschiebbar angeordnet sind, und das Sicherheitselement 2 in Form eines Sicherheitsnetzes an den insgesamt vier Halterungen 4, beispielsweise über Karabiner oder Seile, befestigt ist. Die so gebildete Auffangvorrichtung wird in die gewünschte Lage gebracht und mit Hilfe der Klemmschrauben 8 in ihrer Lage befestigt. Um ein Verschieben zweier in Verschiebungsrichtung hintereinander angeordneter Halterungen zu verhindern, kann zwischen diesen ein Abstandshalter 14, beispielsweise in Form einer Stange, welche an den Platten 15 der Halterungen 4 befestigt ist, gebildet sein. Sind die Arbeiten im Bereich der Auffangvorrichtung abgeschlossen, werden die Klemmschrauben 8 gelöst, die Halterungen 4 in den nächsten Bereich verschoben, wieder mit Hilfe der Klemmschrauben 8 fixiert und die Arbeiten fortgesetzt.

Mit Hilfe der vorliegenden Erfindung ist es möglich, rasch, einfach und kostengünstig eine Absicherung bei Arbeiten, insbesondere im Hallenbau, zu erzielen.

Die erfindunggemäße Auffangvorrichtung kann auch auf anderen Gebieten, wie z.B. bei Montagegruben von Werkstätten, zweckmäßig eingesetzt werden. In diesem Fall werden die Führungen vorteilhafterweise an den oberen Kanten zweier gegenüberliegender Seiten der Montagegrube montiert und das Sicherheitselement, insbesondere das Netz, über jenen Teil der Montagegrube gespannt, in dem der Monteur gerade tätig ist. Dabei kann das Sicherheitselement mit dem über der Montagegrube befindlichen Fahrzeug verbunden werden, so dass beim Fahren des Fahrzeuges über die Montagegrube, das Sicherheitselement automatisch aufgespannt wird. Darüber hinaus gibt es aber noch eine Reihe anderer Anwendungsgebiete, welche über jene der beschriebenen hinausgeht.

## Patentansprüche

1. Auffangvorrichtung für fallende Personen oder Gegenstände, insbesondere für Montagearbeiten im Hallenbau, mit zumindest einem Sicherheitselement (2) und an gegenüberliegenden Trägern (1) angeordneten Führungen (11), welche durch ein offenes Profil (16) gebildet sind, und mit in den Führungen (11) verschiebbar angeordneten Halterungen (4) für die Befestigung des zumindest einen Sicherheitselements (2), welche Halterungen (4) zumindest eine drehbar gelagerte Rolle (5) od. dgl. aufweisen, und wobei das zumindest eine Sicherheitselement (2) mittels der verschiebbaren Halterungen (4) an den Trägern (1) verschoben werden kann, um einen bestimmten Bereich abzusichern, **dadurch gekennzeichnet, dass** die zumindest eine Rolle (5) od. dgl. jeder Halterung (4) zumindest teilweise im Inneren des offenen Profils (16) drehbar angeordnet ist, und dass jede Halterung (4) eine Feststelleinrichtung aufweist, um ein Verrutschen der Halterung (4) in der jeweiligen gewünschten Position zu vermeiden.

2. Auffangvorrichtung nach Anspruch 1, **dadurch gekennzeichnet, dass** das zumindest eine Sicherheitselement (2) durch ein Netz gebildet ist.

3. Auffangvorrichtung nach Anspruch 1 oder 2, **dadurch gekennzeichnet, dass** das Profil (16) in den Trägern (1) integriert sind.

4. Auffangvorrichtung nach einem der Ansprüche 1 bis 3, **dadurch gekennzeichnet, dass** das Profil (16) eine von der Öffnung nach innen größer werdende Breite aufweist.

5. Auffangvorrichtung nach Anspruch 4, **dadurch gekennzeichnet, dass** die Rollen (5) jeder Halterung (4) eine Rille aufweisen, welche einen Teil des, die Führung (11) bildenden Profils (16) aufnimmt.

6. Auffangvorrichtung nach einem der Ansprüche 1 bis 5, **dadurch gekennzeichnet, dass** die Feststelleinrichtung durch eine Klemmschraube (8), vorzugsweise eine Flügelschraube gebildet ist.

7. Auffangvorrichtung nach einem der Ansprüche 1 bis 6, **dadurch gekennzeichnet, dass** jede Halterung (4) durch zumindest eine Platte (15) gebildet ist, an der die Rollen (5) od. dgl. sowie allfällige Feststelleinrichtungen befestigt sind.

8. Auffangvorrichtung nach Anspruch 7, **dadurch gekennzeichnet, dass** jede Platte (15) zumindest ein Loch (9, 10) aufweist.

9. Auffangvorrichtung nach Anspruch 7 oder 8, **dadurch gekennzeichnet, dass** jeweils zwei Platten (15) spiegelbildlich zueinander verbunden, beispielsweise miteinander verschraubt sind, sodass die daran befestigten Rollen (5) od. dgl. und allfällige Feststelleinrichtungen nach innen, d.h. zueinander orientiert sind.

10. Auffangvorrichtung nach einem der Ansprüche 1 bis 9, **dadurch gekennzeichnet, dass** zwischen zwei in Verschiebungsrichtung hintereinander angeordneten Halterungen (4) ein Abstandshalter (14) vorgesehen ist.

11. Auffangvorrichtung nach Anspruch 10, **dadurch gekennzeichnet, dass** der Abstandhalter (14) durch eine mit den Halterungen (4) verbundene, beispielsweise verschraubte Stange gebildet ist.

## Claims

1. A catching device for falling persons or articles, in particular for assembly work in the construction of halls, comprising at least one safety element (2) and guides (11) arranged on opposite carriers (1), which guides are formed by an open section (16), and holding means (4) displaceably arranged in the guides (11) for fastening the at least one safety element (2), the holding means (4) including at least one rotatably mounted roller (5) or the like, and wherein the at least one safety element (2) can be displaced on the carriers (1) by means of the displaceable holding means (4) so as to protect a certain range, **characterised in that** the at least one roller (5) or the like of each holding means (4) is at least partially rotatably arranged in the interior of the open section (16) and that each holding means (4) includes a fixing means so as to prevent slipping of the holding means (4) in the respective desired position.

2. A catching device according to claim 1, **characterised in that** the at least one safety element (2) is formed by a net.

3. A catching device according to claim 1 or 2, **characterised in that** the section (16) is integrated in the carriers (1).

4. A catching device according to any one of claims 1 to 3, **characterised in that** the section (16) has a width which increases from the opening inwards.

5. A catching device according to claim 4, **characterised in that** the rollers (5) of each holding means (4) have a groove which accommodates a part of the section (16) which forms the guide (11).

6. A catching device according to any one of claims 1 to 5, **characterised in that** the fixing means is formed by a clamping screw (8), preferably by a wing screw.

7. A catching device according to any one of claims 1 to 6, **characterised in that** each holding means (4) is formed by at least one plate (15), on which the rollers (5) or the like as well as any fixing means possibly present are attached.

8. A catching device according to claim 7, **characterised in that** each plate (15) has at least one hole (9, 10).

9. A catching device according to claim 7 or 8, **characterised in that** two plates (15) each are interconnected in mirror-inverted form, e.g. screwed together, so that the rollers (5) or the like fastened thereto and any fixing means possibly present are oriented towards the inner side, i.e. towards each other.

10. A catching device according to any one of claims 1 to 9, **characterised in that** a spacer (14) is provided between two holding means which are consecutively arranged in the displacement direction.

11. A catching device according to claim 10, **characterised in that** the spacer (14) is formed by a rod connected with the holding means (4), e.g. screwed thereto.

## Revendications

1. Dispositif de réception pour la chute de personnes ou d'objets, en particulier pour des travaux de montage dans la construction de hangars, comportant au moins un élément de sécurité (2) et des glissières (11) disposées sur des supports (1) opposés, lesquelles glissières sont constituées par un profilé ouvert (16), et comportant des fixations (4) disposées dans les glissières (11) de manière coulissante pour la fixation du au moins un élément de sécurité (2), lesquelles fixations (4) présentent au moins un rouleau (5) ou élément similaire monté pour pouvoir tourner, le au moins un élément de sécurité (2) pouvant coulisser au niveau des supports (1) au moyen des fixations coulissantes (4) pour sécuriser une zone déterminée, **caractérisé en ce que** le au moins un rouleau (5) ou élément similaire de chaque fixation (4) est disposé au moins partiellement à l'intérieur du profilé ouvert (16) de manière à pouvoir tourner, et **en ce que** chaque fixation (4) présente un dispositif de blocage pour éviter un décentrage de la fixation (4) dans chacune des positions souhaitées.

2. Dispositif de réception selon la revendication 1, **caractérisé en ce que** le au moins un élément de sécurité (2) est constitué par un filet.

3. Dispositif de réception selon une des revendications 1 ou 2, **caractérisé en ce que** le profilé (16) est intégré aux supports (1).

4. Dispositif de sécurité selon une des revendications 1 à 3, **caractérisé en ce que** le profilé (16) présente une largeur qui augmente de l'ouverture vers l'intérieur.

5. Dispositif de réception selon la revendication 4, **caractérisé en ce que** les rouleaux (5) de chaque fixation (4) présentent une rainure qui reçoit une partie du profilé (16) constituant la glissière (11).

6. Dispositif de réception selon une des revendications 1 à 5, **caractérisé en ce que** le dispositif de blocage est constitué par une vis de serrage (8), de préférence une vis papillon.

7. Dispositif de réception selon une des revendications 1 à 6, **caractérisé en ce que** chaque fixation (4) est constituée par au moins une plaque (15) sur laquelle sont fixés les rouleaux (5) ou éléments similaires ainsi que les éventuels dispositifs de blocage.

8. Dispositif de réception selon la revendication 7, **caractérisé en ce que** chaque plaque (15) présente au moins un trou (9, 10).

9. Dispositif de réception selon une des revendications 7 ou 8, **caractérisé en ce que** deux plaques (15) sont chaque fois assemblées l'une à l'autre de façon symétrique, par exemple vissées l'une à l'autre, de sorte que les rouleaux (5) ou éléments similaires qui y sont fixés et les éventuels dispositifs de blocage sont orientés vers l'intérieur, c'est-à-dire l'un vers l'autre.

10. Dispositif de réception selon une des revendications 1 à 9, **caractérisé en ce qu'**une entretoise (14) est prévue entre deux fixations (4) disposées l'une derrière l'autre dans le sens du coulissement.

11. Dispositif de réception selon la revendication 10, **caractérisé en ce que** l'entretoise (14) est constituée par un barre assemblée aux fixations (4), par exemple vissée.
